# EUROPÄISCHE PATENTSCHRIFT

(11) **EP 3 505 714 B1**
(45) Veröffentlichungstag und Bekanntmachung des Hinweises auf die Patenterteilung: **24.03.2021**
(21) Anmeldenummer: 17211265.8
(22) Anmeldetag: 31.12.2017
(51) Int. Cl.: E06B 1/60

(54) **VERFAHREN ZUR BEFESTIGUNG UND AUSRICHTUNG VON BAUTECHNISCHEN ELEMENTEN AN EINEM GEBÄUDEKÖRPER**
METHOD FOR FASTENING AND ALIGNMENT OF STRUCTURAL ELEMENTS ON A BUILDING BODY
PROCÉDÉ DE FIXATION ET D'ALIGNEMENT DES ÉLÉMENTS DE CONSTRUCTION ARCHITECTURALES SUR UN CORPS DE BÂTIMENT

(43) Veröffentlichungstag der Anmeldung: 03.07.2019
(73) Patentinhaber: Profine GmbH, 53840 Troisdorf (DE)
(72) Erfinder: Buchmüller, Klaus-Günter, 53757 Sankt Augustin (DE)
(74) Vertreter: profine Patent

(56) Entgegenhaltungen:
- WO-A1-96/22442
- GB-A- 1 244 498
- LU-A1- 86 872
- US-A1- 2014 260 008
- US-B1- 6 826 878

## Beschreibung

Die Erfindung betrifft ein Verfahren zur Ausrichtung und/oder Nachjustierung von bautechnischen Elementen wie einer Zarge oder eines Rahmens eines Fensters oder einer Tür an einem Gebäudekörper.

### Technisches Gebiet

Rahmen von Fenstern und Türen werden üblicherweise mittels geeigneter Schrauben am Gebäudekörper, insbesondere der Laibung einer Maueröffnung, befestigt. Je nach Beschaffenheit des angrenzenden Gebäudekörpers werden die Schrauben in Dübel oder auch unmittelbar in das Mauerwerk gedreht.

Insbesondere bei großen Elementen wie Rahmen bzw. Zargen für Hebeschiebetüren (HST) kann es durch Setzerscheinungen des Gebäudekörpers und/oder des insbesondere oberen horizontalen Blendrahmen- bzw. Zargenprofils einige Monate oder sogar Jahre nach der Montage notwendig sein, die Schraubverbindungen nachzuziehen, um einer Durchbiegung dieses Profils entgegenzuwirken.

Dieses Nachjustieren erweist sich in vielen Fällen z.B. durch festsitzende Verschraubungen als problematisch, in manchen Fällen sogar als unmöglich.

### Stand der Technik

Aus der DE 299 08 054 U1 ist eine Justiervorrichtung für einen in eine Gebäudeöffnung einsetzbaren Baukörper, bestehend aus einer mittels Gewindeeingriff gegenüber dem Baukörper verstellbaren, an eine Begrenzung einer Gebäudeöffnung abstützbaren Spannhülse und einem in die mittige Bohrung der Spannhülse einsetzbaren und in eine Begrenzung der Gebäudeöffnung einschlagbaren und/oder eindrehbaren Bolzen bekannt. Durch Beschichten des Bolzens bzw. der Spannhülse mit Elastomeren o. dgl. soll eine reibungs- und kraftschlüssige Halterung zwischen Spannhülse und Bolzen erreicht werden. Derartige Justiervorrichtungen sind jedoch aufwendig in der Herstellung und Anwendung.

Aus der DE 20 2013 002 953 U1 ist eine Anordnung zum Befestigen eines Rahmens an einer Wand bekannt, bei der zum Montieren des Rahmens eine Montagehülse verwendet wird. Derartige Konstruktionen eignen sich einerseits nur für Rahmen aus Metall und lassen andererseits keine nachträgliche Justierung des Abstandes zwischen dem Rahmen des Fensters bzw. der Tür und der umgebenden Mauerlaibung zu.

Aus der DE 10 2008 012 025 A1 ist eine Montagevorrichtung zur Befestigung von Rahmen in einer Wandöffnung bekannt, wobei die Montagevorrichtung zwei entlang einer Schraubachse miteinander verschraubte Schraubmittel umfasst. Eine derartige Konstruktion ist allerdings nur in der Lage, Druckkräfte, nicht jedoch Zugkräfte auf den Rahmen zu übertragen und eignet sich daher insbesondere nicht zur Montage von großen Elementen wie Rahmen bzw. Zargen von Hebeschiebetüren.

US 2014/0260008 A1 offenbart eine Vorrichtung zur Befestigung und Ausrichtung von bautechnischen Elementen an einem Gebäudekörper mit koaxialen Schraubhülsen. Die Anmeldung zeigt unter anderem einen Türrahmen, welcher über mehrere einstellbare Befestigungselemente mit einem Mauerwerk verbunden werden kann. Die Befestigungselemente lassen sich hierbei derart justieren, dass der Rahmen sowohl axial verschoben, als leicht verdreht werden kann. Ein späteres Nachjustieren ist nicht vorgesehen.

Aus dem Firmenprospekt "SFS intec, Befestigungssystem Planus für eine einfache, intelligente und funktionssichere Montage von Hebeschiebetüren" ist ein Spezialdübelsystem mit entsprechender Schraube bekannt, das sich in Bezug auf die Möglichkeit einer Nachjustierung des Abstandes zwischen dem Gebäudekörper und der Außenseite des montierten Rahmens bzw. der montierten Zarge bewährt hat, das aber für unterschiedliche Montagesituationen in unterschiedlichen Längen und Ausführungen eingesetzt werden muss und nicht vormontiert geliefert werden kann.

### Aufgabe

Aufgabe der vorliegenden Erfindung ist es, ein Verfahren zur Ausrichtung und/oder Nachjustierung von bautechnischen Elementen an einem Gebäudekörper zur Verfügung zu stellen, die sich insbesondere auch zur Montage von großen Elementen wie Rahmen oder Zargen von Hebeschiebetüren an einem Gebäudekörper eignet und die auch nach längerer Zeit eine Nachjustierung des Abstandes zwischen dem Gebäudekörper und der Außenseite des montierten Rahmens bzw. der montierten Zarge ermöglicht. Zudem soll die dafür verwendete Vorrichtung möglichst an dem bautechnischen Element vormontiert geliefert werden können.

### Darstellung der Erfindung

Die Erfindung löst diese Aufgabe durch ein Verfahren gemäß Anspruch 1, bevorzugt in Kombination mit einem oder mehreren der Merkmale der abhängigen Ansprüche.

Die Vorrichtung für das erfindungsgemäße Verfahren umfasst eine erste Schraubhülse, eine zweite Schraubhülse, Mittel zur starren Befestigung der ersten Schraubhülse an dem bautechnischen Element, sowie ein Befestigungsmittel mit einem Schaft und einem Kopf. Dieses Befestigungsmittel ist eine Schraube. Die erste Schraubhülse und die zweite Schraubhülse sind bezüglich ihrer Gewinde so ausgelegt, dass die zweite Schraubhülse koaxial in oder über die erste Schraubhülse geschraubt werden kann. Die zweite Schraubhülse weist an einem ihrer Enden Mittel zum Drehen relativ zur ersten Schraubhülse und eine Auflagefläche als direktes oder indirektes Widerlager des Kopfs der Schraube auf.

Die zweite Schraubhülse weist eine durchgehende Bohrung oder Ausnehmung zur Durchführung des Schafts des Befestigungsmittels auf, so dass der Schaft des Befestigungsmittels durch die koaxial zueinander ausgerichteten Schraubhülsen geführt, in dem Gebäudekörper verankert und der Abstand zwischen dem Baukörper und der Auflagefläche der zweite Schraubhülse durch Drehen der zweiten Schraubhülse verändert werden kann.

Bevorzugt wird als Mittel zur starren Befestigung der ersten Schraubhülse an dem bautechnischen Element eine von dem Ende der ersten Schraubhülse senkrecht abstehende Montageplatte eingesetzt. Diese Montageplatte kann einseitig - also asymmetrisch - oder beidseitig, insbesondere symmetrisch, mit dem Ende der ersten Schraubhülse verbunden sein.

Grundsätzlich kann die zweite Schraubhülse koaxial in oder über die erste Schraubhülse geschraubt werden. Bevorzugt weist die erste Schraubhülse ein Innengewinde und die zweite Schraubhülse ein hierzu passendes Außengewinde auf, so dass die zweite Schraubhülse koaxial in die erste Schraubhülse geschraubt werden kann.

Nach einer bevorzugten Ausführungsform der Erfindung weist die erste Schraubhülse eine größere Länge auf als die zweite Schraubhülse und das Mittel zum Drehen der zweiten Schraubhülse weist bevorzugt eine größte Außenabmessung auf, die kleiner ist als der Innendurchmesser des Innengewindes der erste Schraubhülse, so dass die zweite Schraubhülse vollständig in die erste Schraubhülse versenkt werden kann.

Als Befestigungsmittel wird eine Schraube verwendet, wobei die Schraubhülsen einerseits und die Befestigungsschraube andererseits gegenläufige Gewinde aufweisen. Hierdurch wird vermieden, dass beim Eindrehen der Befestigungsschraube in das Mauerwerk die zweite Schraubhülse unbeabsichtigt gegenüber der ersten Schraubhülse verdreht wird.

Die zweite Schraubhülse weist als Mittel zum Drehen relativ zur ersten Schraubhülse einen Außenmehrkant, insbesondere einen Außensechskant auf.

Die Vorrichtung kann grundsätzlich zur Montage und/oder Justierung nahezu beliebiger bautechnischer Elemente, insbesondere aber zur Montage und/oder Justierung von Rahmen oder Zargen von Fenstern oder Türen - auch aus Kunststoff - an einem Gebäudekörper eingesetzt werden. Besonders vorteilhaft wird die Vorrichtung zur Montage und/oder Justierung von Rahmen aus Kunststoff-Profilen und insbesondere einer Zarge einer Hebe-/Schiebetür - insbesondere auch aus Kunststoff - an einem Baukörper verwendet.

Die Montage eines bautechnischen Elements mittels der Vorrichtung umfasst folgende Verfahrensschritte:
- starres Befestigen der ersten Schraubhülse an dem bautechnischen Element,
- koaxiales Auf- oder Einschrauben der zweiten Schraubhülse auf bzw. in die ersten Schraubhülse,
- Einschrauben oder Einschlagen des Befestigungsmittels, insbesondere einer Befestigungsschaube, mit seinem Schaft durch die Bohrung oder Ausnehmung der zweiten Schraubhülse in den Gebäudekörper, bis der Kopf des Befestigungsmittels direkt oder indirekt auf der Auflagefläche aufliegt und der Schaft des Befestigungsmittels in dem Gebäudekörper verankert ist.

Das bautechnischen Element, insbesondere eine Zarge oder ein Rahmen eines Fensters oder einer Tür, kann unmittelbar nach der Montage oder bei Bedarf noch Jahre später gegenüber dem Gebäudekörper neu ausgerichtet und/oder nachjustiert werden. Die Ausrichtung und/oder Nachjustierung erfolgt vorteilhaft ausschließlich durch Drehen der zweiten Schraubhülse und damit Verändern des Abstands zwischen dem Baukörper und der Auflagefläche der zweiten Schraubhülse. Hierzu weist die zweite Schraubhülse als Mittel zum Drehen der zweiten Schraubhülse relativ zur ersten Schraubhülse einen Außenmehrkant, insbesondere einen Außensechskant auf.

Erfindungsgemäß wird beim Drehen der zweiten Schraubhülse der Kopf der Befestigungsschraube, nicht mitgedreht. Dieses wird durch gegenläufige Gewinde von Schraubhülse und Befestigungsschraube sichergestellt.

Die erste Schraubhülse kann bei einer besonders vorteilhaften Ausführungsform der Erfindung vormontiert, beispielsweise mit dem oberen horizontalen Zargenholm ausgeliefert werden. Die erste Schraubhülse wird dann bereits werksseitig mithilfe beispielsweise einer Montageplatte, die vorteilhaft einstückig mit der ersten Schraubhülse verbunden ist, starr mit der Rückseite des Zargenholms verbunden. Die Zarge weist bevorzugt eine durchgehende Bohrung mit einem Durchmesser auf, der dem Außendurchmesser des Hülsenkörpers der ersten Schraubhülse entspricht. Die Länge der ersten Schraubhülse ohne die Montageplatte entspricht dann vorteilhaft etwa der Ansichtshöhe - im Querschnitt betrachtet - des Zargenholms an der Stelle, an der die erste Schraubhülse in den Zargenholm eingesetzt wird.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch den oberen waagerechten Holm einer Zarge einer Hebe-/Schiebetür;
- Fig. 2: eine perspektivischer Ansicht des Holms einer Zarge gemäß Fig. 1;
- Fig. 3: einen Querschnitt durch den oberen waagerechten Holm einer Zarge einer Hebe-/Schiebetür mit zweiter Schraubhülse und Befestigungsschraube;
- Fig. 4: die Ansicht auf die Zarge gemäß Fig. 1 von oben;
- Fig. 5: eine Seitenansicht der ersten Schraubhülse;
- Fig. 6: einen Querschnitt durch die erste Schraubhülse;
- Fig. 7: eine Aufsicht der ersten Schraubhülse;
- Fig. 8: eine Seitenansicht der zweiten Schraubhülse;
- Fig. 9: eine Aufsicht der zweiten Schraubhülse;
- Fig. 10: eine Seitenansicht der Befestigungsschraube.

### Bester Weg zur Ausführung der Erfindung

In Fig. 1 ist die Zarge 1 mit vormontierter erster Schraubhülse 3 im Querschnitt dargestellt. Die erste Schraubhülse 3 ist mittels der Montageplatte 5 (siehe Fig. 7) und zwei in den Fig. nicht dargestellten Schrauben durch die Bohrung 7 und das Langloch 8 mit der Rückseite 2 der Zarge 1 fest verbunden. Die Zarge 1 besteht aus Hart-PVC und weist eine durchgehende Bohrung auf, in die der Hülsenkörper der Schraubhülse 3 eingesetzt ist. Für die Montage der Zarge 1 an der Laibung einer Maueröffnung wird zunächst die zweite Schraubhülse 9, die genau wie die erste Schraubhülse 3 ein Linksgewinde aufweist, in die erste Schraubhülse 3 soweit eingeschraubt, dass der Außensechskant 12 der zweiten Schraubhülse 9 vollständig in die Schraubhülse 3 versenkt ist. Hierzu weist der Außensechskant 12 Außenabmessungen auf, die kleiner sind als das Außengewinde 11 der zweiten Schraubhülse 9 bzw. das Innengewinde 4 der ersten Schraubhülse 3.

Die zweite Schraubhülse 9 weist eine durchgehende Bohrung 10 auf (Fig. 8 und 9), so dass die Befestigungsschraube 13 - gegebenenfalls unter Verwendung einer Unterlegscheibe 17 - durch die zweite Schraubhülse 9 in das Mauerwerk bzw. einen dort eingesetzten Dübel eingeschraubt werden kann. Der Schaft 15 der Befestigungsschraube 13 weist ein handelsübliches Rechtsgewinde auf, so dass beim Einschrauben die zweite Schraubhülse 9 mit ihrem Linksgewinde nicht mitgedreht wird.

In den Fig. 5 bis 7 ist die erste Schraubhülse in verschiedenen Ansichten bzw. einem Querschnitt näher dargestellt. In diesem Ausführungsbeispiel ist die Montageplatte 5 asymmetrisch einstückig mit dem Hülsenkörper verbunden. Die Montageplatte 5 kann aber alternativ auch symmetrisch mit dem Hülsenkörper verbunden sein.

In den Fig. 8 und 9 ist die zweite Schraubhülse 9 in der Seitenansicht bzw. der Aufsicht dargestellt. Man erkennt das Außengewinde 11, das als Linksgewinde ausgeführt ist, sowie den Außensechskant 12 und die Auflagefläche 16, auf der der Kopf 14 der Befestigungsschraube 13 direkt oder - insbesondere über eine Unterlegscheibe 17 - indirekt aufliegt und die Kräfte damit über die Schraube 13 auf das Bauwerk überträgt.

### Legende

- 1: Zarge
- 2: Rückseite
- 3: erste Schraubhülse
- 4: Innengewinde
- 5: Montageplatte
- 6: entfällt
- 7: Bohrung
- 8: Langloch
- 9: zweite Schraubhülse
- 10: Bohrung
- 11: Außengewinde
- 12: Außensechskant
- 13: Befestigungsschraube
- 14: Kopf (Schraubenkopf)
- 15: Schaft
- 16: Auflagefläche
- 17: Unterlegscheibe

## Patentansprüche

1. Verfahren zur Ausrichtung und/oder Nachjustierung eines bautechnischen Elements, insbesondere einer Zarge (1) oder eines Rahmens eines Fensters oder einer Tür gegenüber einem Gebäudekörper, wobei die Ausrichtung und/oder Nachjustierung unter Verwendung einer Vorrichtung umfassend
- eine erste Schraubhülse (3),
- eine zweite Schraubhülse (9),
- Mittel zur starren Befestigung der ersten Schraubhülse (3) an dem bautechnischen Element,
- eine Schraube (13) mit einem Schaft (15) und einem Kopf (14),
- wobei die erste Schraubhülse (3) und die zweite Schraubhülse (9) bezüglich ihrer Gewinde so ausgelegt sind, dass die zweite Schraubhülse (9) koaxial in oder über die erste Schraubhülse (3) geschraubt werden kann,
- wobei die zweite Schraubhülse (9) an einem ihrer Enden Mittel zum Drehen relativ zur ersten Schraubhülse (3) und eine Auflagefläche (16) als direktes oder indirektes Widerlager des Kopfs (14) der Schraube (13) aufweist,
- wobei die zweite Schraubhülse (9) eine durchgehende Bohrung (10) oder Ausnehmung zur Durchführung des Schafts (15) der Schraube (13) aufweist,
- wobei die Schraubhülsen (3, 9) einerseits und die Schraube (13) andererseits gegenläufige Gewinde aufweisen und
- das Mittel zum Drehen der zweiten Schraubhülse (9) relativ zur ersten Schraubhülse (3) ein Außenmehrkant, insbesondere ein Außensechskant (12) ist,
nach einer Montage umfassend folgende Verfahrensschritte:
- starres Befestigen der ersten Schraubhülse (3) an dem bautechnischen Element (1),
- koaxiales Auf- oder Einschrauben der zweiten Schraubhülse (9) auf bzw. in die erste Schraubhülse (3),
- Einschrauben oder Einschlagen der Schraube (13) mit ihrem Schaft (15) durch die Bohrung (10) oder Ausnehmung der zweiten Schraubhülse (9) in den Gebäudekörper, bis der Kopf (14) der Schraube (13) direkt oder indirekt auf der Auflagefläche (16) aufliegt und der Schaft (15) der Schraube (13) in dem Gebäudekörper verankert ist, durch Drehen der zweiten Schraubhülse (9) und damit Verändern des Abstands zwischen dem Baukörper und der Auflagefläche (16) der zweiten Schraubhülse (9), wobei beim Drehen der zweiten Schraubhülse (9) der Kopf (14) der Schraube (13) nicht mitgedreht wird.

2. Verfahren nach Anspruch 1, **dadurch gekennzeichnet, dass** die erste Schraubhülse (3) ein Innengewinde und die zweite Schraubhülse (9) ein Außengewinde aufweisen.

3. Verfahren nach Anspruch 2, **dadurch gekennzeichnet, dass** die erste Schraubhülse (3) eine größere Länge aufweist als die zweite Schraubhülse (9) und dass das Mittel zum Drehen der zweiten Schraubhülse (9) eine größte Außenabmessung aufweist, die kleiner ist als der Innendurchmesser des Innengewindes der erste Schraubhülse (3), so dass die zweite Schraubhülse (9) vollständig in die erste Schraubhülse (3) gedreht werden kann.

4. Verfahen nach Anspruch 1, **dadurch gekennzeichnet, dass** die erste Schraubhülse (3) ein Außengewinde und die zweite Schraubhülse (9) ein Innengewinde aufweisen.

5. Verfahren nach einem der Ansprüche 1 bis 4, **dadurch gekennzeichnet, dass** das Mittel zur starren Befestigung der ersten Schraubhülse (3) an dem bautechnischen Element eine von dem Ende der Schraubhülse (3) senkrecht abstehende Montageplatte (5) ist.

6. 6 Verfahren nach einem der Ansprüche 1 bis 5, **dadurch gekennzeichnet, dass** es zur Montage einer Zarge (1) einer Hebe-/Schiebetür an einem Baukörper verwendet wird.

## Claims

1. Method for aligning and/or readjusting a structural element, in particular a casing (1) or a frame of a window or of a door, with respect to a building body, wherein the alignment and readjustment using a device comprising
- a first screw sleeve (3),
- a second screw sleeve (9),
- means for rigidly fastening the first screw sleeve (3) to the structural element,
- a screw (13) having a shank (15) and a head (14),
- wherein the first screw sleeve (3) and the second screw sleeve (9) are designed in terms of their threads in such a way that the second screw sleeve (9) can be screwed coaxially into or over the first screw sleeve (3),
- wherein the second screw sleeve (9) has, at one of its ends, means for rotating it relative to the first screw sleeve (3) and a bearing surface (16) as a direct or indirect abutment for the head (14) of the screw (13),
- wherein the second screw sleeve (9) has a through-bore (10) or aperture for guiding through the shank (15) of the screw (13),
- wherein the screw sleeves (3, 9) on the one hand and the screw (13) on the other hand have opposite threads, and
- the means for rotating the second screw sleeve (9) relative to the first screw sleeve (3) is an outer polygon, in particular an outer hexagon (12),
after a mounting operation comprising the following method steps:
- rigidly fastening the first screw sleeve (3) to the structural element (1),
- coaxially screwing the second screw sleeve (9) onto or into the first screw sleeve (3),
- screwing or hammering the screw (13) with its shank (15) through the bore (10) or aperture in the second screw sleeve (9) into the building body until the head (14) of the screw (13) bears directly or indirectly on the bearing surface (16) and the shank (15) of the screw (13) is anchored in the building body,
by rotating the second screw sleeve (9) and thus changing the distance between the building body and the bearing surface (16) of the second screw sleeve (9), wherein the head (14) of the screw (13) is not corotated when rotating the second screw sleeve (9).

2. Method according to Claim 1, **characterized in that** the first screw sleeve (3) has an internal thread and the second screw sleeve (9) has a external thread.

3. Method according to Claim 2, **characterized in that** the first screw sleeve (3) has a longer length than the second screw sleeve (9), and **in that** the means for rotating the second screw sleeve (9) has a largest external dimension that is smaller than the inside diameter of the internal thread of the first screw sleeve (3), with the result that the second screw sleeve (9) can be rotated completely into the first screw sleeve (3).

4. Method according to Claim 1, **characterized in that** the first screw sleeve (3) has an external thread and the second screw sleeve (9) has an internal thread.

5. Method according to one of Claims 1 to 4, **characterized in that** the means for rigidly fastening the first screw sleeve (3) to the structural element is a mounting plate (5) which projects perpendicularly from the end of the screw sleeve (3).

6. Method according to one of Claims 1 to 5, **characterized in that** it is used for mounting a casing (1) of a lift-and-slide door on a structural body.

## Revendications

1. Procédé permettant d'aligner et/ou de réajuster un élément technique de construction, en particulier un châssis (1) ou un cadre d'une fenêtre ou d'une porte, par rapport à un corps de bâtiment, l'alignement et/ou le réajustement en utilisant un dispositif comprenant
- une première douille filetée (3),
- une deuxième douille filetée (9),
- des moyens pour une fixation rigide de la première douille filetée (3) à l'élément technique de construction,
- une vis (13) dotée d'une tige (15) et d'une tête (14),
- la première douille filetée (3) et la deuxième douille filetée (9) étant configurées concernant leurs filetages de telle sorte que la deuxième douille filetée (9) peut être vissée coaxialement dans ou sur la première douille filetée (3),
- la deuxième douille filetée (9) présentant à l'une de ses extrémités des moyens pour une rotation par rapport à la première douille filetée (3) et une surface d'appui (16) en tant que butée directe ou indirecte de la tête (14) de la vis (13),
- la deuxième douille filetée (9) présentant un alésage (10) ou évidement traversant pour faire passer la tige (15) de la vis (13),
- les douilles filetées (3, 9) d'une part et la vis (13) d'autre part présentant des filetages en sens contraire, et
- le moyen pour la rotation de la douille filetée (9) par rapport à la première douille filetée (3) est un polygone mâle, en particulier un hexagone mâle (12), après un montage comprenant les étapes de procédé suivantes consistant à :
- fixer rigidement la première douille filetée (3) à l'élément technique de construction (1),
- visser coaxialement la deuxième douille filetée (9) sur ou dans la première douille filetée (3),
- serrer ou enfoncer la vis (13) avec sa tige (15) à travers l'alésage (10) ou l'évidement de la deuxième douille filetée (9) dans le corps de bâtiment jusqu'à ce que la tête (14) de la vis (13) repose directement ou indirectement sur la surface d'appui (16) et la tige (15) de la vis (13) soit ancrée dans le corps de bâtiment,
par une rotation de la deuxième douille filetée (9) et donc une modification de la distance entre le corps de construction et la surface d'appui (16) de la deuxième douille filetée (9), la tête (14) de la vis (13) ne tournant pas en même temps lors de la rotation de la deuxième douille filetée (9).

2. Procédé selon la revendication 1, **caractérisé en ce que** la première douille filetée (3) présente un filetage intérieur et la deuxième douille filetée (9) présente un filetage extérieur.

3. Procédé selon la revendication 2, **caractérisé en ce que** la première douille filetée (3) est plus longue que la deuxième douille filetée (9), et **en ce que** le moyen pour une rotation de la deuxième douille filetée (9) présente une dimension extérieure la plus grande qui est inférieure au diamètre intérieur du filetage intérieur de la première douille filetée (3) de sorte que la deuxième douille filetée (9) peut être vissée complètement dans la première douille filetée (3).

4. Procédé selon la revendication 1, **caractérisé en ce que** la première douille filetée (3) présente un filetage extérieur et la deuxième douille filetée (9) présente un filetage intérieur.

5. Procédé selon l'une quelconque des revendications 1 à 4, **caractérisé en ce que** le moyen de fixation rigide de la première douille filetée (3) à l'élément technique de construction est une plaque de montage (5) faisant saillie perpendiculairement à partir de l'extrémité de la douille filetée (3).

6. Procédé selon l'une quelconque des revendications 1 à 5, **caractérisé en ce qu'**il est utilisé pour le montage d'un châssis (1) d'une porte à guillotine/coulissante sur un corps de construction.
